# EUROPÄISCHE PATENTSCHRIFT

(11) **EP 1 806 306 B1**
(45) Veröffentlichungstag und Bekanntmachung des Hinweises auf die Patenterteilung: **11.08.2010**
(21) Anmeldenummer: 07000427.0
(22) Anmeldetag: 10.01.2007
(51) Int. Cl.: B65H 3/08, B65H 3/14

(54) **Verfahren und Vorrichtung zum Abkippen eines Teils einer zu vereinzelnden Signatur von einem Stapel**
Method and device for tilting part of a signature to be separated from a stack
Procédé et dispositif destiné à basculer une partie d'une feuille pour séparer la feuille d'une pile

(30) Priorität: 10.01.2006 DE 202006000358 U; 31.03.2006 DE 202006005312 U
(43) Veröffentlichungstag der Anmeldung: 11.07.2007
(73) Patentinhaber: Wohlenberg Buchbindesysteme GmbH, 27283 Verden (DE)
(72) Erfinder: Brörken, Jutta R., 31515 Wunstorf (DE)
(74) Vertreter: Möller, Friedrich

(56) Entgegenhaltungen:
- EP-A- 0 872 437
- WO-A-93/04824
- DE-A1- 19 812 275
- GB-A- 2 247 450
- US-A- 3 071 369
- US-A- 4 950 016
- US-A- 5 683 227

## Beschreibung

Die Erfindung betrifft ein Verfahren zum Abkippen eines Teils einer zu vereinzelnden Signatur von einem Stapel gemäß dem Oberbegriff des Anspruchs 1. Des Weiteren betrifft die Erfindung eine Vorrichtung gemäß dem Oberbegriff des Anspruchs 4.

Bei der Druckweiterverarbeitung von Signaturen wie Einzelblätter, Umschläge oder Lagen, sind aus einem Stapel von Signaturen einzelne Signaturen abzuziehen. Bei der so erfolgenden Vereinzelung der Signaturen wird zunächst ein Teil der zu vereinzelnden Signatur, insbesondere ein Randstreifen oder ein Eckbereich, gegenüber dem Stapel abgekippt. Dazu dient eine Vorrichtung der hier angesprochenen Art, die im Fachjargon auch kurz als Kippsauger bezeichnet wird.

Es ist aus der US-A-3 071 369 eine Vorrichtung (Kippsauger) der hier angesprochenen Art bekannt, die einen Sauger aufweist, der an einem vorzugsweise verschwenkbaren Träger gehalten ist. Über eine Versorgungsleitung ist der Sauger mit einer separaten Vakuumpumpe verbunden. Es muss zum Betrieb der bekannten Vorrichtung eine separate Vakuumpumpe bereitgestellt werden. Außerdem muss eine Versorgungsleitung zum Saugen gelegt werden.

Der Erfindung liegt die Aufgabe zugrunde, ein Verfahren und eine Vorrichtung zum schonenden und zuverlässigen Abkippen einer Ecke oder eines Streifens einer zu vereinzelnden Signatur zu schaffen, deren Sauger mit einer einfachen Pneumatikinstallation mit Unterdruck beaufschlagbar ist.

Ein Verfahren zur Lösung der eingangs genannten Aufgabe weist die Maßnahmen des Anspruchs 1 auf. Gemäß diesem Verfahren ist vorgesehen, den Unterdruck zur Versorgung des Saugers aus Druckluft zu erzeugen. Dadurch wird eine separate Unterdruckversorgung des oder jedes Saugers überflüssig. Es reicht allein eine Druckluftversorgung, wobei die Druckluft umgewandelt wird in einen Unterdruck, womit der Sauger speisbar ist. Weiterhin ist verfahrensmäßig vorgesehen, den Sauger nach dem Abkippen einer Ecke oder eines Randbereichs der jeweiligen Signatur vom Stapel kurzzeitig mit Druckluft zu versorgen. Dabei wird eine Trennung der zu vereinzelnden Signatur vom Sauger unterstützt und gleichzeitig der Sauger einschließlich des Versorgungskanals gereinigt. Es wird so auf einfache Weise ein Verschmutzen des Saugers und der zu ihm führenden Versorgungsleitung mit insbesondere Kleberresten vermieden. Es erfolgt periodisch nach jedem Vereinzelungsvorgang durch eine kurzfristige Druckluftbeaufschlagung des Saugers eine Reinigung. Weiterhin sieht es das Verfahren vor, mindestens eine aus Druckluft einen Vakuumluftstrom erzeugende Vakuumpumpe innerhalb des Kippsaugers, nämlich eines als Gehäuse dienenden Trägers für den jeweiligen Sauger, unterzubringen. Auf diese Weise kann der Unterdruck in unmittelbarer Nähe des Saugers erzeugt werden, wodurch nur ein äußerst kurzer Versorgungskanal zur Unterdruckbeaufschlagung des Saugers erforderlich ist, der wegen seiner Kürze kurzfristig evakuierbar ist, wodurch der Vakuumverbrauch im Vergleich zu bekannten Kippsaugern sich durch das erfindungsgemäße Verfahren deutlich reduzieren lässt.

Eine Vorrichtung (Kippsauger) zur Lösung der vorstehend genannten Aufgabe weist die Merkmale des Anspruchs 4 auf. Dadurch, dass dem Träger mindestens eine Vakuumpumpe für den oder jeden Sauger zugeordnet ist, wird das erforderliche Vakuum sozusagen "vor Ort" erzeugt. Der Träger benötigt keine Unterdruckversorgung und auch keinen Anschluss für eine solche. Die mindestens eine Vakuumpumpe ist so ausgebildet, dass sie unter Verwendung von Druckluft einen Unterdruck, also ein Vakuum, erzeugt. Somit lässt sich das Vakuum aus Druckluft bilden, die ohnehin vorhanden und erforderlich ist, um andere Teile der Vorrichtung oder der diese aufweisenden Maschine zur Druckweiterverarbeitung, beispielsweise einer Zusammentragmaschine, einen Klebebinder oder einen Umschlaganleger, mit Druckluft zu versorgen. Es ist des Weiteren vorgesehen, dass der jeweilige Sauger zeitweise, insbesondere kurzfristig, auch mit Druckluft beaufschlagbar ist. Hierdurch findet ein Spülen und dabei ein Reinigen des Versorgungskanals, aber auch des Saugers, statt. Gleichzeitig wird die Signatur vom Sauger getrennt, was erforderlich sein kann, wenn die Oberfläche der Signatur noch leicht haftende Eigenschaften aufweist. Auch Papierstaub und/oder Trennmittel können durch das Reinigen des Saugers beseitigt werden, bevor sie in einer Betriebsunterbrechung den Sauger oder den zu ihm führenden Versorgungskanal verstopfen können. Weiterhin ist die oder jede Vakuumpumpe mit in der Menge und/oder dem Druck veränderbarer Druckluft versorgbar. Auf diese Weise ist die Intensität des Vakuums veränderbar. Der Unterdruck, der am Sauger anliegt, ist so an die Bedürfnisse anpassbar, indem er erhöht oder verringert wird. Die Veränderung des Vakuums am Sauger kann auf einfache Weise erfolgen durch eine Veränderung der Druckluftversorgung der mindestens einen Vakuumpumpe mittels mehrere individuell betätigbare Ventile in der Druckluftversorgungsleitung. Durch Öffnen aller oder nur bestimmter Ventile lässt sich stufenweise die Druckluftzufuhr zur mindestens einen Vakuumpumpe verändern. Bevorzugt verfügen die Ventile über unterschiedliche Querschnitte für den Druckluftdurchlass. Durch gezieltes Öffnen eines bestimmten Ventils oder mehrerer bestimmter Ventile lassen sich fein abgestufte Druckluftmengen zur Versorgung der oder jeder Vakuumpumpe individuell einstellen. Ferner ist die Vakuumpumpe am oder im Träger vorgesehen. Dadurch befindet sich die Vakuumpumpe, also die Stelle, an der das Vakuum erzeugt wird, in der Nähe des Saugers, an der das Vakuum benötigt wird. Auf diese Weise lässt die Erfindung kürzestmögliche Versorgungsleitungen zwischen der Vakuumpumpe und dem Sauger zu. Es ist deshalb nur verhältnismäßig wenig zu evakuieren, um ein Vakuum am Sauger zu erzeugen. Bei bekannten Vorrichtungen dieser Art verfügen die relativ langen Versorgungsleitungen über ein großes inneres Volumen, das das Absaugen einer großen Luftmenge erfordert, bis die lange Versorgungsleitung evakuiert ist und ein Unterdruck am Sauger zur Verfügung steht. Dieses hat einen hohen Energieverbrauch zur Folge und ist auch lärmintensiv. Zur Druckluftbeaufschlagung des Saugers ist die Versorgungsleitung kurzfristig mit Druckluft speisbar. Es kann sich hierbei um Druckluft handeln, die über den Anschluss zum Speisen der Vakuumpumpe mit Druckluft in den Träger gelangt. Dann ist im Träger ein Ventil vorhanden, das die Druckluft abwechselnd zur Vakuumpumpe oder direkt zum Versorgungskanal des Saugers leitet und demzufolge entweder direkt den Versorgungskanal mit Druckluft speist oder die Vakuumpumpe zur Erzeugung eines Unterdrucks im Versorgungskanal. Alternativ ist es aber auch denkbar, den Träger mit einem zweiten Anschluss für Druckluft zu versehen. Dann kann durch eine außenliegende, separate Steuerung bzw. Ventile wahlweise einer der beiden Druckluftanschlüsse des Trägers mit Druckluft versorgt werden, und zwar einmal zum Speisen der Unterdruckpumpe und zum anderen zum Spülen des Saugers mit Druckluft.

Es ist nach einer Weiterbildung der Vorrichtung vorgesehen, einen Versorgungskanal zur Speisung des oder jedes Saugers mit Unterdruck aus der dem Träger zugeordneten

Vakuumpumpe zu versorgen. Das Vakuum kann somit direkt von der Vakuumpumpe in den Versorgungskanal des Saugers eingespeist werden. Dadurch kann der Versorgungskanal auf ein nur noch sehr kurzes Stück reduziert werden. Dazu ist die jeweilige Vakuumpumpe so am oder im Träger angeordnet, dass sie sich möglichst dicht am Sauger befindet.

Zweckmäßigerweise handelt es sich bei der Vakuumpumpe um eine solche, die nach dem Ejektorprinzip arbeitet. Falls ein großer Unterdruck oder ein großes Volumen von unter Vakuum stehender Luft erforderlich ist, ist es sinnvoll, eine nach dem mehrstufigen Ejektorprinzip arbeitende Vakuumpumpe einzusetzen.

Die nach dem Ejektorprinzip bzw. dem mehrstufigen Ejektorprinzip arbeitende Vakuumpumpe ist besonders kompakt und lässt sich deshalb gemäß einer bevorzugten Ausgestaltung der Erfindung in einer als einfache Sack- oder Durchgangsbohrung ausgebildete Aufnahme im Träger anordnen. Dadurch ist eine besonders raumsparende Unterbringung der Vakuumpumpe im Träger möglich und vor allem lässt sich so die Vakuumpumpe dichtestmöglich am Sauger platzieren, wodurch nur eine kurze Versorgungsleitung mit einem geringen Volumen erforderlich ist, so dass zur Erzeugung eines Unterdrucks am Sauger nur wenig Luft aus der Versorgungsleitung zu evakuieren ist und demzufolge nur verhältnismäßig wenig Druckluft zur Erzeugung des zum Ansaugen eines Teils einer zu vereinzelnden Signatur erforderlichen Unterdrucks aufgewendet werden muss.

Ein bevorzugtes Ausführungsbeispiel der Erfindung wird nachfolgend anhand der Zeichnung näher erläutert. In dieser zeigen:
- Fig. 1: eine schematische Ansicht eines Teils einer Einrichtung zur Druckweiterverarbeitung, nämlich einer Zusammentragmaschine, mit der erfindungs-gemäßen Vorrichtung, und
- Fig. 2: einen mittigen Schnitt durch die erfindungsgemäße Vorrichtung.

Die Erfindung bezieht sich auf das Gebiet der Druckweiterverarbeitung. Es handelt sich dabei um Einrichtungen wie zum Beispiel Zusammentragmaschinen, Klebebinder oder Umschlaganleger. In der Fig. 1 ist ein Teil einer Zusammentragmaschine 10 vereinfacht dargestellt, nämlich nur eine Anlegestation 11 der Zusammentragmaschine 10 gezeigt. Die Anlegestation 11 verfügt über ein Magazin 12 zur Aufnahme eines Stapels 13 übereinander liegender Signaturen, bei denen es sich im vorliegenden Falle um Falzbögen 14 handelt. Im Bereich der Anlegestation 11 erfolgt ein Vereinzeln der Falzbögen 14 des Stapels 13, indem nach und nach ein unterster Falzbogen 14 aus dem Magazin 12 abgezogen wird.

Die Vereinzelung des jeweils untersten Falzbogens 14 des Stapels 13 erfolgt in einem ersten Schritt durch die erfindungsgemäße Vorrichtung, die bei der hier gezeigten Zusammentragmaschine 10 als Kippsauger 15 ausgebildet ist. Vom Kippsauger 15 wird ein Randbereich 16, wobei es sich auch nur um einen Eckbereich handeln kann, des untersten Falzbogens 14 vom Stapel 13 abgekippt (Fig. 2). Zu diesem Zweck weist der hier gezeigte Kippsauger 15 einen einzigen Sauger 17 auf, der mit Unterdruck beaufschlagbar ist und dadurch den zu vereinzelnden Falzbogen 14 von der Unterseite des Falzbogens 14 her ansaugen kann. Der Sauger 17 ist an einem Träger 18 des Kippsaugers 15 befestigt. Dieser Träger 18 ist um eine in der Fig. 1 nicht gezeigte horizontale Schwenkachse verschwenkbar, wodurch der Sauger 17 zum Ansaugen des Falzbogens 14 unter seinen Randbereich 16 schwenkbar ist und durch anschließendes Zurückschwenken der vom Sauger 17 angesaugte Randbereich 16 des untersten Falzbogens 14 vom Stapel 13 der darüber liegenden Falzbögen 14 abkippbar ist.

Im vom Kippsauger 15 abgekippten Randbereich 16 wird der Falzbogen 14 von nicht gezeigten Greifern einer Abzugswalze 19 erfasst und dadurch der vereinzelte Falzbogen 14 vom Stapel 13 abtransportiert zu einer andeutungsweise in der Fig. 1 gezeigten Sammelrinne 20.

Der in der Fig. 2 gezeigte Träger 18 ist an einer - im vorliegenden Ausführungsbeispiel schrägen - Aufnahmefläche 21 mit einem vorstehenden Haltekopf 22 versehen. Mit dem Haltekopf 22 ist der aus einem elastischen formbaren Material, beispielsweise einem Elastomer, einem Gummi oder dergleichen, gebildete Sauger 17 durch Schrumpfen und/oder Rasten verbunden. Dabei wird eine umlaufende Einschnürung 23 des Haltekopfs 22 umgriffen von einem hinteren Mantelteil 24 des elastischen Saugers 17.

Im Inneren des Trägers 18 ist ein Versorgungskanal für den Sauger 17 angeordnet. Im gezeigten Ausführungsbeispiel handelt es sich um eine Versorgungsbohrung 25 im Träger 18, die mit einem Endbereich 26 im Haltekopf 22 des Trägers 18 mündet, so dass die Versorgungsbohrung 25 an der Stirnseite des Haltekopfs 22 offen ist. Im gezeigten Ausführungsbeispiel der Erfindung ist dem Endbereich 26 der Versorgungsbohrung 25 ein Filter 37 zugeordnet. Der Filter 37 befindet sich in einer Aufweitung 38 im zum Sauger 17 weisenden Ende des Endbereichs 26 der Versorgungsbohrung 25 (Fig. 2). Der Filter 37 füllt den von der Aufweitung 38 gebildeten Raum im Haltekopf 22 größtenteils aus. Gebildet ist der gezeigte Filter 37 aus einem Filtergewebe, das aus gepresstem Stahldraht hergestellt ist. An der Stelle des Filters 37 können auch ein Sieb oder gegebenenfalls mehrere Siebe vorgesehen sein. Der Sauger 17 verfügt über eine mit dem Endbereich 26 der Versorgungsbohrung 25 im Haltekopf 22 korrespondierende Durchgangsbohrung 27, die in eine konkav zum Haltekopf 22 zurückspringende kugelkalottenartige Saugfläche 28 des Saugers 17 mündet. (Fig. 2)

In erfindungsgemäß besonderer Weise wird Unterdruck für den Sauger 17 aus Druckluft gebildet, indem eine mit Druckluft versorgbare Vakuumpumpe 29 das für den Sauger 17 erforderliche Vakuum bzw. den Unterdruck herstellt. Diese Vakuumpumpe 29 ist bei der erfindungsgemäßen Vorrichtung, nämlich im gezeigten Ausführungsbeispiel dem Kippsauger 15, dem Träger 18 zugeordnet.

Die Vakuumpumpe 29 arbeitet nach dem Prinzip eines Ejektors, der beim axialen Durchströmen von Druckluft, die durch Düsen strömt, einen Sog an den Öffnungen der Düsen erzeugt, wodurch der Strahl der durch die Düsen strömenden Druckluft Luft ansaugt und hierdurch ein Vakuum erzeugt. Es kommt als Vakuumpumpe 29 sowohl ein einstufiger Ejektor als auch ein mehrstufiger Ejektor in Betracht, je nachdem, wie groß der Saugluftbedarf des jeweiligen Kippsaugers 15 ist. Besonders dann, wenn der Kippsauger 15 mehrere Sauger 17 aufweisen sollte, was durchaus denkbar ist, findet bevorzugt eine aus einem Mehrstufenejektor gebildete Vakuumpumpe 29 Verwendung.

Die hier gezeigte Vakuumpumpe 29 verfügt über eine im Wesentliche zylindrische Gestalt. Die zylindrische Vakuumpumpe 29 ist im Träger 18 des Kippsaugers 15 gelagert und somit in den Kippsauger 15 integriert. Dabei bildet der Träger 18 ein die Vakuumpumpe 29 umgebendes Gehäuse. Infolge der zylindrischen Gestalt der Vakuumpumpe 29 befindet sich diese in einer Bohrung 30 im Träger 18. Die Bohrung 30 ist als eine mehrstufige Durchgangsbohrung ausgebildet. Die Bohrung 30 weist eine von einer Stirnfläche 31 des Trägers 18 ausgehende Gewindebohrung 32 zum Einschrauben eines festen oder lösbaren Anschlusses einer nicht gezeigten Druckluftleitung auf. Von diesem Anschluss in der Gewindebohrung 32 strömt die Druckluft durch einen mittigen Zwischenabschnitt der Bohrung 30 in eine Eingangsseite 33 der Vakuumpumpe 29. Nachdem die Druckluft die Vakuumpumpe 29 in Längsrichtung durchströmt hat, gelangt die Druckluft über das in eine Außenseite des Trägers 18 mündende Ausgangsende 34 der Vakuumpumpe 29 nach außen und vermischt sich dort mit der Umgebungsluft.

Das von der Vakuumpumpe 29 erzeugte Vakuum gelangt von der Vakuumpumpe 29 in eine quergerichtete Verbindungsbohrung 35 zwischen der Bohrung 30 zur Aufnahme der Vakuumpumpe 29 und der Versorgungsbohrung 25. Das von der' Vakuumpumpe 29 erzeugte Vakuum wird über eine entsprechende, nicht gezeigte Öffnung in der Mantelfläche der Vakuumpumpe 29 über die quergerichtete Verbindungsbohrung 35 in die parallel zur Vakuumpumpe 29 verlaufende Versorgungsbohrung 25 und von dort zum Sauger 17 geleitet.

Der hier gezeigte Kippsauger 15 weist in der Stirnfläche 31 eine zweite Gewindebohrung 36 auf, die sich neben der Gewindebohrung 32 zur Versorgung der Vakuumpumpe 29 mit Druckluft befindet. Auch die Gewindebohrung 36 ist mit einem lösbaren oder festen Anschluss für eine nicht gezeigte Druckluftleitung versehen. In die Gewindebohrung 36 mündet die Versorgungsbohrung 25. Auf diese Weise kann Druckluft über die Versorgungsbohrung 25 direkt zum Sauger 17 gelangen. Diese Druckluft dient dazu, nach Beendigung eines Vereinzelungsvorgangs den Sauger 17, insbesondere seine Durchgangsbohrung 27, zu reinigen, also - anders ausgedrückt - mit Druckluft auszublasen. Zu diesem Zweck wird kurzfristig über den Druckluftanschluss, der der Gewindebohrung 36 zugeordnet ist, Druckluft der Versorgungsbohrung 25 zugeführt. Nach dem Reinigen wird diese Druckluftzufuhr wieder geschlossen, so dass durch den Anschluss der Gewindebohrung 36 keine Druckluft zur Versorgungsbohrung 25 mehr gelangen kann. Durch ein entsprechendes Ventil ist sichergestellt, dass durch den der Gewindebohrung 36 zugeordneten Druckluftanschluss keine Luft über das zu diesem Anschluss weisende Ende der Versorgungsbohrung 25 in die Druckluftleitung gelangen kann und auch nicht von der Druckluftleitung in die Versorgungsbohrung 25 strömen kann. So kann trotz des zweiten Anschlusses für zum Reinigen des Saugers 17 dienende Druckluft ein Unterdruck in der Versorgungsbohrung 25 und der Verbindungsbohrung 35 aufgebaut werden.

Die Fig. 2 lässt erkennen, dass die Versorgungsbohrung 25 einer solchen Stelle des Trägers 18 zugeordnet ist, dass sie sich möglichst dicht am Sauger 17 befindet und dadurch die Versorgungsbohrung 25 und auch die Verbindungsbohrung 35 so kurz wie möglich gehalten sind. Demzufolge braucht beim Aufbau des Vakuums am Sauger 17 nur ein verhältnismäßig geringes Volumen abgesaugt zu werden, bis sich in der Versorgungsbohrung 25 ein Unterdruck einstellt und durch die Durchgangsbohrung 27 in der Mitte der Saugfläche 28 des Saugers 18 Luft zum Ansaugen eines Falzbogens 14 oder einer sonstigen Signatur entsteht (Unterdruck).

Eine Besonderheit der Erfindung besteht darin, dass in einer Vorrichtung zum Abkippen eines Teils einer zu vereinzelnden Signatur, im gezeigten Ausführungsbeispiel dem Kippsauger 15, der für den Sauger 17 erforderliche Unterdruck aus Druckluft erzeugt wird. Die Umwandlung der Druckluft in Unterdruck erfolgt in der unmittelbaren Nähe des Saugers 17 durch mindestens einen Vakuumerzeuger, und zwar eine Vakuumpumpe 29. Die Vakuumpumpe 29 ist dem Kippsauger 15 direkt zugeordnet, befindet sich nämlich im Kippsauger 15. Die Vakuumpumpe 29 wird mit Druckluft versorgt. Beim Hindurchströmen der Druckluft durch die Vakuumpumpe 29 wird von dieser nach dem Ejektorprinzip ein Vakuum erzeugt, das durch das Innere des Trägers 18 zum Sauger 17 geleitet wird. Das erzeugte Vakuum am Sauger 17 kann variiert werden durch Veränderung der Menge der der Vakuumpumpe 29 zugeführten Druckluft und/oder dem Druck derselben.

Beim durch Verschwenken des Kippsaugers 15 erfolgenden Heranfahren des Saugers 17 an den abzukippenden Randbereich 16 des untersten Falzbogens 14 wird die Druckluftversorgung der Vakuumpumpe 29 gestartet. Wegen der unmittelbaren Nähe der Vakuumpumpe 29 zum Sauger 17 muss nur die verhältnismäßig kurze Versorgungsbohrung 25 (im gezeigten Ausführungsbeispiel auch die Verbindungsbohrung 35) evakuiert werden, bis Unterdruck an der mittigen Durchgangsbohrung 37 der Saugfläche 28 des Saugers 17 ansteht. Dies ist der Fall, sobald die Saugfläche 28 des Saugers 17 unter dem Randbereich 16 des Falzbogens 14 anliegt. Dadurch wird die Unterkante des Randbereichs 16 angesaugt und beim Zurückschwenken des Trägers 18 vom Sauger 17 der Randbereich 16 des untersten Falzbogens 14 gegenüber dem darüber liegenden Stapel 13 abgekippt.

In zeitlicher Abstimmung mit dem Ergreifen des abgekippten Randbereichs 16 des Falzbogens 14 durch die Abzugswalze 19 wird durch Unterbrechung der Druckluftzufuhr zur Vakuumpumpe 29 die Unterdruckversorgung des Saugers 17 aufgehoben. In der Regel löst sich dadurch der Randbereich 16 des Falzbogens 14 selbsttätig vom Sauger 17, sodass der Falzbogen 14 vor der Abzugswalze 19 weitertransportierbar ist.

Erfindungsgemäß ist der gezeigte Kippsauger 15 mit einem zweiten Anschluss für Druckluft versehen. Dieser Anschluss ist der Gewindebohrung 36 des Trägers 18 zugeordnet. Durch den zweiten Druckluftanschluss kann der Sauger 17 mit Druckluft gereinigt werden, wobei auch das Ablösen des abgekippten Randbereichs 16 des Falzbogens 14 von der Saugfläche 28 des Saugers 17 unterstützt wird.

Das zuvor geschilderte Sauberblasen des Saugers 17 durch Druckluft erfolgt, nachdem zuvor mit Unterdruck der Randbereich 16 des Falzbogens 14 vom Sauger 17 angesaugt und abgekippt worden ist. Zum Reinigen des Saugers 17 erfolgt eine Umschaltung der beiden Druckluftversorgungen des Trägers 18. Die zunächst zur Versorgung der Vakuumpumpe 29 erforderliche Druckluft wird dem Träger 18 durch den ersten Druckluftanschluss (der Gewindebohrung 32) zugeführt. Nach dem Abkippen des Randbereichs 16 wird diese erste Druckluftversorgung geschlossen und stattdessen kurzfristig über den zweiten Druckluftanschluss (Gewindebohrung 36) durch den Träger 18 der Sauger 17 mit Druckluft versorgt, wodurch der Sauger 17, insbesondere die Durchgangsbohrung 27 in seiner Saugfläche 28, und der Filter 37 pneumatisch gereinigt werden. Mit anderen Worten erfolgt erfindungsgemäß eine Säuberung des Saugers 17 und insbesondere auch des Filters 37 oder Siebs durch Spülen mit Luft. Vor dem Filter 37 beim Saugvorgang angesammelte Partikel werden so nach außen weggeblasen. Der Filter 37 dient bei der Reinigung mit Druckluft zugleich als Schalldämpfer. Sobald der Reinigungsvorgang des Saugers 17 und des Filters 37 abgeschlossen ist, der nur wenige Sekunden erfordert, wird auch die zweite Druckluftversorgung (Gewindebohrung 36) unterbrochen.

Sobald der nächste Arbeitstakt beginnt, also vom Kippsauger 15 zum Vereinzeln des nächsten Falzbogens 14 aus dem Stapel 13 ein Randbereich 16 eines als nächsten zu vereinzelnden Falzbogens 14 abgekippt werden soll, wird kurz vor dem Ansaugen der Unterseite des Randbereichs 16 die Druckluftversorgung des ersten Druckluftanschlusses (Gewindebohrung 32) wieder geöffnet und dadurch die Vakuumpumpe 29 wieder eine gewisse Zeit lang mit Druckluft versorgt, die von der Vakuumpumpe 29 in Unterdruck zur Versorgung des Saugers 17 umgewandelt wird.

Die Erfindung eignet sich nicht nur für Zusammentragmaschinen 10, sondern auch für andere Maschinen der Druckweiterverarbeitung. Während der gezeigte Kippsauger 16 einen Sauger 17 und eine Vakuumpumpe 29 aufweist, ist es denkbar, für andere Einsatzfälle, insbesondere für andere Maschinen der Druckweiterverarbeitung, einem Kippsauger mehrere Sauger 17 zuzuordnen. Dann kann der Träger des Kippsaugers auch mehrere Vakuumerzeuger, insbesondere Vakuumpumpen 29, aufweisen. Denkbar ist es auch, mehrere Sauger 17 gleichzeitig von einer Vakuumpumpe mit Vakuum zu versorgen. Zweckmäßigerweise ist die Vakuumpumpe 29 dann als eine Mehrstufenejektorpumpe ausgebildet.

### Bezugszeichenliste:

- 10: Zusammentragmaschine
- 11: Anlegestation
- 12: Magazin
- 13: Stapel
- 14: Falzbogen
- 15: Kippsauger
- 16: Randbereich
- 17: Sauger
- 18: Träger
- 19: Abzugswalze
- 20: Sammelrinne
- 21: Aufnahmefläche
- 22: Haltekopf
- 23: Einschnürung
- 24: Mantelteil
- 25: Versorgungsbohrung
- 26: Endbereich
- 27: Durchgangsbohrung
- 28: Saugfläche
- 29: Vakuumpumpe
- 30: Bohrung
- 31: Stirnfläche
- 32: Gewindebohrung
- 33: Eingangsseite
- 34: Ausgangsseite
- 35: Verbindungsbohrung
- 36: Gewindebohrung
- 37: Filter
- 38: Aufweitung

## Patentansprüche

1. Verfahren zum Abkippen eines Teils einer zu vereinzelnden Signatur von einem Stapel (13), wobei von einem an einem Träger (18) angeordneten Sauger (17) ein Teil der zu vereinzelnden Signatur vom Stapel (13) abgekippt und dabei der Sauger (17) mit Unterdruck beaufschlagt wird, der Unterdruck für den Sauger (17) von mindestens einer Vakuumpumpe (29) erzeugt wird und der Sauger (17) nach dem Abkippen eines Teils der zu vereinzelnden Signatur vom Stapel (13) kurzzeitig mit Druckluft beaufschlagt wird, **dadurch gekennzeichnet, dass** der Unterdruck für den Sauger (17) innerhalb des Trägers (18) erzeugt wird, wozu die mindestens eine Vakuumpumpe (29) im Träger (18) integriert untergebracht wird, die mindestens eine Vakuumpumpe (29) mit in der Menge und/oder im Druck veränderbarer Druckluft versorgt wird und sowohl zur Druckluftbeaufschlagung des Saugers (17) als auch zur Speisung der mindestens einen Vakuumpumpe (29) die gleiche Druckluftversorgung verwendet wird.

2. Verfahren nach Anspruch 1, **dadurch gekennzeichnet, dass** der Unterdruck im Träger (18) in unmittelbarer Nähe des Saugers (17) erzeugt wird.

3. Verfahren nach Anspruch 1 oder 2, **dadurch gekennzeichnet, dass** periodisch nach jedem Vereinzelungsvorgang eine kurzfristige Druckluftbeaufschlagung des Saugers (17) erfolgt.

4. Vorrichtung zum Abkippen eines Teils einer zu vereinzelnden Signatur von einem Stapel (13), mit mindestens einem an einem Träger (18) angeordneten Sauger (17), der vom Träger (18) zum Abkippen eines Teils der zu vereinzelnden Signatur bewegbar, vorzugsweise verschwenkbar, ist und mit mindestens einem Versorgungskanal im Träger (18) zur Versorgung des jeweiligen Saugers (17) mit Unterdruck sowie zur kurzfristigen Beaufschlagung des jeweiligen Saugers (18) mit Druckluft, wobei mindestens eine Vakuumpumpe (29) zum Bereitstellen des von dem oder jedem Sauger (17) benötigten Unterdrucks dem Träger (18) zugeordnet ist, **dadurch gekennzeichnet, dass** die mindestens eine Vakuumpumpe (29) zur Erzeugung eines Unterdrucks aus Druckluft ausgebildet ist, die Vakuumpumpe (29) in einer Aufnahme im Träger (18) angeordnet ist, wozu der Versorgungskanal des oder jedes Saugers (17) mit Druckluft speisbar ist und dass der Druck und/oder die Menge der der mindestens einen Vakuumpumpe (29) zuführbaren Druckluft veränderbar ist bzw. sind durch mehrere individuell zu öffnende bzw. zu schließende Ventile.

5. Vorrichtung nach Anspruch 4, **dadurch gekennzeichnet, dass** die Vakuumpumpe (29) in der Aufnahme im Träger (18) in unmittelbarer Nähe am Sauger (17) angeordnet ist.

6. Vorrichtung nach einem der Ansprüche 4 oder 5, **dadurch gekennzeichnet, dass** der Träger (18) mindestens einen Druckluftanschluss aufweist zur Versorgung der mindestens einen Vakuumpumpe (29) mit Druckluft.

7. Vorrichtung nach einem der Ansprüche 4 bis 6, **dadurch gekennzeichnet, dass** der Versorgungskanal des oder jedes Saugers (17) mit dem von der Vakuumpumpe (29) gebildeten Unterdruck speisbar ist.

8. Vorrichtung nach einem der Ansprüche 4 bis 7, **dadurch gekennzeichnet, dass** der Versorgungskanal für den oder jeden Sauger (17) ein geringst mögliches Volumen aufweist, insbesondere durch eine möglichst dichte Anordnung der Vakuumpumpe (29) am Sauger (17) über eine kleinstmögliche Länge verfügt.

## Claims

1. Method by means of which part of a signature which is to be separated is tilted away from a stack (13), wherein part of the signature which is to be separated is tilted away from the stack (13) by a sucker (17) arranged on a carrier (18), and the sucker (17) is subjected to negative pressure in the process, the negative pressure for the sucker (17) is generated by at least one vacuum pump (29), and the sucker (17) is subjected briefly to the action of compressed air once part of the signature which is to be separated is tilted away from the stack (13), **characterized in that** the negative pressure for the sucker (17) is generated within the carrier (18), for which purpose the at least one vacuum pump (29) is integrated in the carrier (18), the at least one vacuum pump (29) is supplied with compressed air, which can be varied in respect of quantity and/or pressure, and the same compressed-air supply is used both for subjecting the sucker (17) to the action of compressed air and for feeding the at least one vacuum pump (29).

2. Method according to Claim 1, **characterized in that** the negative pressure in the carrier (18) is generated in the immediate vicinity of the sucker (17).

3. Method according to Claim 1 or 2, **characterized in that** the sucker (17) is subjected briefly to the action of compressed air periodically following each separating operation.

4. Apparatus by means of which part of a signature which is to be separated is tilted away from a stack (13), having at least one sucker (17), which is arranged on a carrier (18) and can be moved, preferably pivoted, by the carrier (18) in order for part of the signature which is to be separated to be tilted away, and having at least one supply channel in the carrier (18), for supplying the respective sucker (17) with negative pressure and for subjecting the respective sucker (17) briefly to the action of compressed air, wherein at least one vacuum pump (29) is assigned to the carrier (18) in order to supply the negative pressure required by the or each sucker (17), **characterized in that** the at least one vacuum pump (29) is designed for generating a negative pressure from compressed air, the vacuum pump (29) is arranged in a mount in the carrier (18), for which purpose the supply channel of the or each sucker (17) can be fed with compressed air, and **in that** the pressure and/or the quantity of the compressed air which can be fed to the at least one vacuum pump (29) can be varied by a plurality of valves which can be opened and/or closed individually.

5. Apparatus according to Claim 4, **characterized in that** the vacuum pump (29) is arranged in the mount in the carrier (18) in the immediate vicinity of the sucker (17).

6. Apparatus according to either of Claims 4 and 5, **characterized in that** the carrier (18) has at least one compressed-air connection for supplying the at least one vacuum pump (29) with compressed air.

7. Apparatus according to one of Claims 4 to 6, **characterized in that** the supply channel of the or each sucker (17) can be fed with the negative pressure formed by the vacuum pump (29).

8. Apparatus according to one of Claims 4 to 7, **characterized in that** the supply channel for the or each sucker (17) has the smallest possible volume, in particular, by virtue of the vacuum pump (29) being arranged as closely as possible to the sucker (17), has the smallest possible length.

## Revendications

1. Procédé destiné à basculer une partie d'une feuille à séparer d'une pile (13), dans lequel on fait basculer une partie de la feuille à séparer de la pile (13) au moyen d'un suceur (17) agencé sur un support (18) et on applique à cette occasion une dépression au suceur (17), on produit la dépression pour le suceur (17) à l'aide d'au moins une pompe à vide (29) et, après le basculement d'une partie de la feuille à séparer de la pile (13), on applique brièvement de l'air comprimé au suceur (17), **caractérisé en ce que** l'on produit la dépression pour le suceur (17) à l'intérieur du support (18), on intègre à cet effet ladite au moins une pompe à vide (29) dans le support (18), on alimente ensuite ladite au moins une pompe à vide (29) avec de l'air comprimé sous un débit et/ou une pression variable, et on utilise la même source d'air comprimé tant pour fournir de l'air comprimé au suceur (17) que pour alimenter ladite au moins une pompe à vide (29).

2. Procédé selon la revendication 1, **caractérisé en ce que** l'on produit la dépression dans le support (18), à proximité immédiate du suceur (17).

3. Procédé selon la revendication 1 ou 2, **caractérisé en ce que** l'on applique brièvement de l'air comprimé au suceur (17) périodiquement après chaque opération de séparation.

4. Dispositif destiné à basculer une partie d'une feuille à séparer d'une pile (13), avec au moins un suceur (17) agencé sur un support (18), qui peut se déplacer, de préférence pivoter, par rapport au support (18) pour basculer une partie de la feuille à séparer, et avec au moins un canal d'alimentation dans le support (18) pour alimenter le suceur respectif (17) en dépression ainsi que pour l'application brève d'air comprimé au suceur respectif (17), dans lequel au moins une pompe à vide (29) est associée au support (18) pour fournir la dépression nécessaire au ou à chaque suceur (17), **caractérisé en ce que** ladite au moins une pompe à vide (29) est conçue de façon à produire une dépression à partir d'air comprimé, la pompe à vide (29) est agencée dans un logement dans le support (18), le canal d'alimentation du ou de chaque suceur (17) peut à cet effet être alimenté en air comprimé, et **en ce que** la pression et/ou le débit de l'air comprimé à fournir à ladite au moins une pompe à vide (29) peut/peuvent être modifié(s) au moyen de plusieurs soupapes à ouvrir ou à fermer individuellement.

5. Dispositif selon la revendication 4, **caractérisé en ce que** la pompe à vide (29) est agencée dans le logement dans le support (18) à proximité immédiate du suceur (17).

6. Dispositif selon l'une quelconque des revendications 4 ou 5, **caractérisé en ce que** le support (18) comprend au moins un raccord d'air comprimé pour l'alimentation de ladite au moins une pompe à vide (29) en air comprimé.

7. Dispositif selon l'une quelconque des revendications 4 à 6, **caractérisé en ce que** le canal d'alimentation du ou de chaque suceur (17) peut être soumis à la dépression formée par la pompe à vide (29).

8. Dispositif selon l'une quelconque des revendications 4 à 7, **caractérisé en ce que** le canal d'alimentation pour le ou chaque suceur (17) présente un volume aussi petit que possible, en particulier présente une longueur aussi courte que possible par l'installation de la pompe à vide (29) aussi près que possible du suceur (17).
